# EUROPÄISCHE PATENTSCHRIFT

(11) **EP 0 988 825 B1**
(45) Veröffentlichungstag und Bekanntmachung des Hinweises auf die Patenterteilung: **16.04.2003**
(21) Anmeldenummer: 99113956.9
(22) Anmeldetag: 17.07.1999
(51) Int. Cl.: A47L 15/42

(54) **Filtersieb für ein flüssigkeitsführendes Haushaltsgerät**
Screen filter for a water leading machine
Filtre à tamis pour machine assurant le deplacement de liquide

(30) Priorität: 10.09.1998 DE 19841354
(43) Veröffentlichungstag der Anmeldung: 29.03.2000
(73) Patentinhaber: AEG Hausgeräte GmbH, 90429 Nürnberg (DE)
(72) Erfinder: Kohles, Karlheinz, 90461 Nürnberg (DE)

(56) Entgegenhaltungen:
- DE-A- 1 628 645
- DE-A- 4 103 056
- US-A- 5 700 329

## Beschreibung

Die Erfindung betrifft ein Filtersieb für ein flüssigkeitsführendes Haushaltsgerät nach dem Oberbegriff des Anspruchs 1. Ein solches Filtersieb ist aus dem Dokument DE-OS-1 628 645 bekannt, das als nächstliegender Stand der Technik angesehen wird.

Bei flüssigkeitsführenden Haushaltsgeräten ist es üblich, eine Arbeitsflüssigkeit mit Hilfe eines Filtersiebes zu reinigen. So ist es beispielsweise bei einer Haushalt-Geschirrspülmaschine bekannt (DE-OS 44 00 877), eine Siebkombination zur Reinigung einer umgewälzten Spülflüssigkeit einzusetzen. Die Siebkombination umfaßt dabei im Wesentlichen ein Flächensieb, das mit einer geringen Neigung zu einem Zentrum ausgebildet ist, und einen zylinderförmigen, beidseitig offenen Siebstutzen, der mit seiner einen Öffnung an das Flächensiebzentrum angekoppelt ist.

Das Flächensieb deckt eine unter einem Spülbehälter angeordnete Ablaufwanne ab. Der Siebzylinder ist im Zentrum der Ablaufwanne angeordnet. Flächensieb und Siebzylinder sind einander derart zugeordnet, daß sie einen Trichter mit einem kegelstumpfförmigen Einfüllteil bilden, wobei das kegelstumpfförmige Oberteil eine sehr geringe Steigung aufweist.

Durch diese Ausbildung der Siebkombination stellt sich ein sogenannter Selbstreinigungseffekt ein. Durch die Neigung des Flächensiebes wird dieses nicht nur von Flüssigkeit unter Zurückhalten von mittransportierten Feststoffpartikeln durchsetzt, sondern wird gleichzeitig von einem Teil der Spülflüssigkeit in einer Querströmung, welche zum Zentrum der Siebkombination gerichtet ist, überströmt, wobei dieser Querstrom die zurückgehaltenen Feststoffpartikel zum Zentrum der Siebkombination mitnimmt. In diesem Zentrum befindet sich ein Grobsieb, welches gröbste Verunreinigungen für ein manuelles Entfernen derselben zurückhält. Die dieses Grobsieb passierenden Feststoffpartikel gelangen mit dem Teil der Spülflüssigkeit, der den Querstrom auf dem Flächensieb bildet, in das Innere des Siebzylinders, wo sie sich absetzen und nach einem Reinigungsvorgang abgepumpt werden können. Die in das Innere des Siebzylinders geführte Spülflüssigkeit wird in einem weiteren Filterprozeß radial durch den Siebmantel des Siebzylinders geführt und dabei gereinigt.

Durch die sehr geringe Neigung der Siebfläche des Flächensiebes stößt der Selbstreinigungseffekt bei einer stark verunreinigten Spülflüssigkeit jedoch an seine Grenzen. Wird ein großer Feststoffpartikelanteil vom Flächensieb ausfiltriert, so ist die Querströmung nicht in der Lage, die Ablagerungen vollständig abzutransportieren. Auf diese Weise setzt sich das Flächensieb nach und nach zu, so daß der Filterdurchsatz sukzessive abnimmt. Ist die ganze Fläche des Flächensiebes bedeckt, so kann dies zu Störungen im Gerät führen, da die umgewälzte Spülflüssigkeit stark reduziert ist.

Es ist daher Aufgabe der Erfindung, ein Filtersieb für ein flüssigkeitsführendes Haushaltsgerät anzugeben, welches auch bei einer stärken Verunreinigung einer zu filtrierenden Arbeitsflüssigkeit einen ungestörten Betrieb des Haushaltsgerätes ermöglicht.

Die Lösung der Aufgabe erfolgt bei einem Filtersieb gemäß Anspruch 1. Werden viele Feststoffpartikel von dem Filtersieb ausfiltriert, so lagern sich diese auf den tieferliegenden Stellen der Siebfläche ab, bis im Extremfall die gesamte tieferliegende Fläche vollständig bedeckt ist. Dann kann jedoch nach wie vor ein Filtriervorgang über erhöhte Zonen der Siebfläche erfolgen. Die Querströmung nimmt sich ablagernde Feststoffpartikel zum Filtersiebzentrum mit.

Vorzugsweise weisen nicht nur die höchsten Stellen der Siebflächenerhöhungen sondern auch deren senkrechten oder angeschrägten Seitenbereiche eine Siebfläche auf. Diese erhöhten Zonen können die gleiche Siebstruktur wie die übrige Siebfläche aufweisen.

Um jedoch einen ungestörten Betrieb der Geschirrspülmaschine sicher aufrechtzuerhalten ist es sinnvoll, die Siebstruktur der erhöhten Zonen gröber einzustellen. Die noch in der Spülflüssigkeit mit vorhandenen Schmutzreste können diese gröbere Siebfläche passieren und bewirken so kein Bedecken dieser erhöhte Siebfläche.

Die wenigstens eine erhöhte Zone kann in Form von Rippen auf der Siebfläche ausgebildet sein. Sollen jedoch eine Vielzahl von erhöhten Zonen eingestellt werden, so kann die Siebfläche anstelle von mehreren angeordneten Rippen statt dessen eine wellen-, sägezahn- oder ähnliche Form einnehmen. Besteht das Filtersieb aus einem Metall, so können die erhöhten Zonen bzw. die Rippen durch Prägen einer Siebplatte angebracht werden.

Der Selbstreinigungseffekt des Filtersiebes kann dadurch verbessert werden, daß zwei oder mehr rippenförmig ausgestaltete erhöhte Zonen, deren Rippenlängsachse auf jeweils einer durch das Filtersiebzentrum gehenden Geraden liegen, auf der Siebfläche angeordnet sind. Dadurch, daß die Arbeitsflüssigkeit lediglich in den Bereichen zwischen den Rippen geführt wird, erhöht sich die Strömungsgeschwindigkeit dieser Querströmung, was schließlich zu einer ver besserten Reinigungswirkung führt. Eine alternative Ausführungsform der Siebfläche, welche eine umlaufend sich über Kreissektoren erstreckende Wellenform umfaßt, bietet ebenfalls die vorstehend beschriebene verbesserte Selbstreinigungswirkung des Filtersiebes.

Die Erfindung wird anhand der Zeichnungen eines Ausführungsbeispiels näher erläutert.

Dabei zeigen:
- Fig. 1: eine Prinzipskizze eines Sockelbereiches einer Haushalt-Geschirrspülmaschine mit einer Siebkombination;
- Fig. 2: ein Flächensieb der Siebkombination gemäß Fig. 1; und
- Fig. 3: einen Querschnitt durch das Flächensieb gemäß Fig. 2.

Gemäß Fig. 1 ist am Boden eines teilweise dargestellten Spülbehälters 1 einer Haushalt-Geschirrspülmaschine eine nach unten ragende Ablaufwanne 2 angebracht. Deren Öffnung zum Spülbehälter 1 wird von einem Flächensieb 3 und einem Gröbstsieb 9 abgedeckt. Flächensieb 3 und Gröbstsieb 9 sind Bestandteile einer herausnehmbaren Siebkombination, welche zusätzlich noch einen Grobsiebzylinder 9' und einen ebenfalls zylinderförmigen Feinsiebstutzen 4 umfaßt.

Das Flächensieb 3 weist in seinem Zentrum einen kreisförmigen Durchbruch 10 mit einem Mittelpunkt 12 auf, an den von unten der Grobsiebzylinder 9' und der Feinsiebstutzen 4 angekoppelt sind und die von oben vom Gröbstsieb 9 abgedeckt sind. An tiefster Stelle des nach unten zu offenen Grobsiebzylinders 9' ist der Ansaugstutzen einer Entleerungspumpe 5 angeschlossen. Am Ende eines Spülprogrammes fördert die Entleerungspumpe 5 Spülflüssigkeit, welche abgereinigte Speisereste mitbewegt, in ein nicht dargestelltes Abflußsystem. Seitlich am Boden der Ablaufwanne 2 ist ein Ansaugstutzen einer in Peilrichtung fördernden Umwälzpumpe 6 angeordnet. Ein Druckwächter 7 mit einer Druckkammer 8 regelt den Frischwasserzulauf auf ein Arbeitsniveau im Spülbehälter 1.

Die von der Umwälzpumpe 6 nicht dargestellten Sprüheinrichtungen im Spülbehälter 1 zugeführte Spülflüssigkeit sammelt sich nach ihrem Zurückfallen bzw. -fließen in der Ablaufwanne 2 am Boden des Spülbehälters 1. Vor ihrem Eintritt in einen Ansaugbereich 2' für die Umwälzpumpe 6 wird die Spülflüssigkeit bei ihrem Durchtritt durch die Siebkombination 3, 4, 9, 9' filtriert. Um in den Ansaugbereich 2' zu gelangen, kann die Spülflüssigkeit einen ersten Weg durch das Flächensieb 3 oder einen zweiten Weg durch das Gröbstsieb 9 und anschließend durch den Grobsiebzylinder 9' und den Feinsiebstutzen 4 nehmen. Die am Flächensieb 3 herausfiltrierten Schmutzpartikel werden infolge einer geringfügigen Neigung des Flächensiebes 3 in Richtung des Flächensiebzentrums 10, 12 gespült. Sofern die Schmutzpartikel in der La ge sind, das Gröbstsieb 9 zu passieren, sammeln sie sich im Inneren des Grobsiebzylinders 9' bzw. des Feinsiebstutzens 4, wo sie bis zum Abpumpvorgang verharren. Die ebenfalls in den inneren Bereich des Grobsiebzylinders 9' und Feinsiebstutzens 4 gelangende Spülflüssigkeit durchdringt die Siebfläche dieser beiden zylinderförmigen, konzentrisch zueinander angeordneten Siebe in radialer Richtung, wobei hier ebenfalls eine Filtration der Spülflüssigkeit stattfindet.

Bei einer sehr starken Verschmutzung der Spülflüssigkeit besteht die Gefahr, daß die Siebfläche des Flächensiebes 3 eine so große Menge an Schmutzpartikeln aus der Spülflüssigkeit filtriert, daß ein Transport dieser abfiltrierten Schmutzpartikel in das Filtersiebzentrum 10, 12 nicht mehr möglich ist. Auf diese Weise verlegt sich die Siebfläche des Flächensiebes 3 teilweise oder vollständig, so daß auf diese Weise die freie Siebfläche der Siebkombination verringert wird. Dies hat zur Folge, daß eine geringere Spülflüssigkeitsmenge der Umwälzpumpe zur Zirkulation zugeführt werden kann. Aus diesem Grund sind rippenförmige Erhöhungen 11 auf dem Flächensieb 3 angeordnet. Diese Erhöhungen 11 sind durch einen Prägevorgang des Flächensiebes 3 aus Metall an diesem angebracht. Die rippenförmigen Erhöhungen 11 weisen die gleiche Siebstruktur wie die übrige Siebfläche des Flächensiebes 3 auf. Die Anordnung der Erhöhungen 11 ist derart ausgeführt, daß deren Längsachse zum Mittelpunkt 12 des Filtersiebzentrums zeigen. Aus Fig. 3, welche einen Schnitt durch die Längsachse einer rippenförmigen Erhöhung 11 zeigt, ist deren Ausbildung deutlich ersichtlich.

Die rippenförmigen Erhöhungen 11 bewirken einerseits, daß bei einem Abdecken der übrigen Siebfläche mit Schmutzpartikein noch eine ausreichende freie Siebfläche für einen ungestörten Umwälzbetrieb der Geschirrspülmaschine zur Verfügung steht. Außerdem wird durch die Ausrichtung der Erhöhungen 11 zum Mittelpunkt 12 des Filtersiebzentrums 10, 12 erreicht, daß sich eine im Vergleich zu einem ungeprägten Flächensieb 3 erhöhte Geschwindigkeit einer Strömung quer zur Sieboberfläche einstellt, welche die abfiltrierten Schmutzpartikel besonders wirkungsvoll zum Filtersiebzentrum 10, 12 transportiert. Diese erhöhte Querströmung stellt sich dadurch ein, daß der zum Filtersiebzentrum 10, 12 strömenden Flüssigkeit eine um den geprägten Anteil der Siebfläche verringerte Strömungsfläche zur Verfügung steht.

## Patentansprüche

1. Filtersieb für ein flüssigkeitsführendes Haushaltsgerät, welches wenigstens einen Siebabschnitt (3) mit einer Siebfläche aufweist, der in einer horizontalen Ebene oder einer geringfügig zur horizontalen Ebene geneigten Ebene angeordnet ist und von Flüssigkeit durchströmbar ist, wobei von der Flüssigkeit transportierte Feststoffpartikel rückhaltbar sind und wobei die Siebfläche wenigstens eine Zone (11) einer gegenüber der übrigen Siebfläche erhöhten Lage aufweist, **dadurch gekennzeichnet, daß** ein Teil der Flüssigkeit die Siebfläche in einer Querströmung überströmt und zu einem Filtersiebzentrum (10, 12) geführt wird

2. Filtersieb nach Anspruch 1, **dadurch gekennzeichnet, daß** die Siebflächenerhöhung (11) ganzflächig eine Siebfläche aufweist.

3. Filtersieb nach Anspruch 1 oder 2, **dadurch gekennzeichnet, daß** die erhöhte Zone (11) die gleiche Siebstruktur wie die übrige Siebfläche aufweist.

4. Filtersieb nach Anspruch 1 oder 2, **dadurch gekennzeichnet, daß** die erhöhte Zone (11) eine gröbere Siebstruktur als die übrige Siebfläche aufweist.

5. Filtersieb nach einem der Ansprüche 1 bis 4, **dadurch gekennzeichnet, daß** die erhöhte Zone (11) rippenförmig ausgebildet ist.

6. Filtersieb nach einem der Ansprüche 1 bis 4, **dadurch gekennzeichnet, daß** die Siebfläche wellen- oder sägezahnförmig oder dergleichen ausgebildet ist.

7. Filtersieb nach einem der Ansprüche 1 bis 6, **dadurch gekennzeichnet, daß** wenigstens zwei erhöhte Zonen (11) rippenförmig ausgebildet sind und auf jeweils einer durch das Filtersiebzentrum (10, 12) gehenden Geraden liegen.

8. Filtersieb nach einem der Ansprüche 1 bis 6, **dadurch gekennzeichnet, daß** die Siebfläche eine umlaufend sich über Kreissektoren erstreckende Wellenform aufweist.

## Claims

1. Screen filter for a water-conducting domestic appliance, which has at least one screen section (3) with a screen surface, the screen section being disposed in a horizontal plane or a plane slightly inclined relative to the horizontal and allowing the passage of liquid, wherein solid particles transported by the liquid may be trapped and the screen surface has at least one area (11) with a position which is proud of the rest of the screen surface, **characterised in that** some of the liquid flows over the screen surface in a cross-flow and is passed to a screen filter centre (10, 12).

2. Screen filter according to claim 1, **characterised in that** the raised area (11) of the screen filter has a screen surface over its entirety.

3. Screen filter according to claim 1 or 2, **characterised in that** the raised area (11) has the same screen structure as the rest of the screen surface.

4. Screen filter according to claim 1 or 2, **characterised in that** the raised area (11) has a coarser screen structure than the rest of the screen surface.

5. Screen filter according to one of claims 1 to 4, **characterised in that** the raised area (11) is ridged.

6. Screen filter according to one of claims 1 to 4, **characterised in that** the screen surface is corrugated, serrated or the like.

7. Screen filter according to one of claims 1 to 6, **characterised in that** at least two raised zones (11) are formed like ribs and lie on respective straight lines passing through the screen filter centre (10, 12).

8. Screen filter according to one of claims 1 to 6, **characterised in that** the screen filter has a corrugated form extending continuously over sectors of a circle.

## Revendications

1. Filtre à tamis pour un appareil ménager conducteur de liquide, qui présente au moins un tronçon de tamis (3) avec une face de tamisage, qui est disposé dans un plan horizontal ou un plan légèrement incliné vers le plan horizontal et qui peut être traversé par du liquide, où des particules de matières solides transportées par le liquide peuvent être retenues, et où la face de tamisage présente au moins une zone (11) d'une position relevée par rapport à la face de tamisage restante, **caractérisé en ce qu'**une partie du liquide s'écoule sur la face de tamisage selon un écoulement transversal et est acheminée vers un centre de filtre à tamis (10, 12).

2. Filtre à tamis selon la revendication 1, **caractérisé en ce que** la surélévation de la face de tamisage (11) présente sur toute la face une face de tamisage.

3. Filtre à tamis selon la revendication 1 ou 2, **caractérisé en ce que** la zone surélevée (11) présente la même structure de tamisage que la face de tamisage restante.

4. Filtre à tamis selon la revendication 1 ou 2, **caractérisé en ce que** la zone surélevée (11) présente une structure de tamisage plus grossière que la face de tamisage restante.

5. Filtre à tamis selon l'une des revendications 1 à 4, **caractérisé en ce que** la zone surélevée (11) est réalisée en forme de nervures.

6. Filtre à tamis selon l'une des revendications 1 à 4, **caractérisé en ce que** la face de tamisage est réalisée en une forme ondulée ou en dents de scie ou analogue.

7. Filtre à tamis selon l'une des revendications 1 à 6, **caractérisé en ce qu'**au moins deux zones surélevées (11) sont réalisées en forme de nervures et se situent chacune sur une droite traversant le centre (10, 12) du filtre à tamis.

8. Filtre à tamis selon l'une des revendications 1 à 6, **caractérisé en ce que** la face de tamisage présente une forme d'ondes s'étendant tout autour sur les secteurs de cercle.
